# EUROPÄISCHE PATENTSCHRIFT

(11) **EP 0 759 106 B1**
(45) Veröffentlichungstag und Bekanntmachung des Hinweises auf die Patenterteilung: **12.08.1998**
(21) Anmeldenummer: 95919381.4
(22) Anmeldetag: 03.05.1995
(51) Int. Cl.: E01B 9/34

(54) **SCHIENENBEFESTIGUNG**
RAIL FASTENING
FIXATION DE RAILS

(30) Priorität: 11.05.1994 DE 4416437
(43) Veröffentlichungstag der Anmeldung: 26.02.1997
(73) Patentinhaber: Fried. Krupp AG Hoesch-Krupp, 45143 Essen (DE); PREUSSAG STAHL AG, 31226 Peine (DE)
(72) Erfinder: STEINFELD, Horst E., 58239 Schwerte (DE); MEURER, Klaus, 31228 Peine (DE); FASTERDING, Günter, 31241 Ilsede (DE)
(86) Internationale Anmeldenummer: EP9501673
(87) Internationale Veröffentlichungsnummer: WO9531605

(56) Entgegenhaltungen:
- EP-A- 0 199 667
- DE-A- 3 521 673
- LU-A- 81 116

## Beschreibung

Die Erfindung betrifft eine Befestigung von Schienen auf Y-Stahlschwellen nach dem Oberbegriff des Patentanspruchs 1.

Derartige Schienenbefestigungen müssen eine besondere Bauform aufweisen, da Y-Stahlschwellen im Gegensatz zu anderen Schwellen eine ebene Schienenauflage aufweisen und üblicherweise der Abstand zwischen zwei I-Trägern zur Befestigung der Schiene genutzt wird.

Die DE 35 21 673 C2 zeigt eine derartige Schienenbefestigung, bei der über Federklemmen der Schienenfuß mit der Schwelle verspannt ist und bei der zwischen Schiene und Schwelle eine Neigungs-platte und eine Dämpfungsplatte aufeinander angeordnet sind. Es ist üblich die Schwellen zusammen mit der Schienenbefestigung derartig zur Baustelle zu bringen, daß die Spannklemmen soweit zurückgeschoben sind, daß von oben ein freier Durchtritt zum einlegen der Schiene vorhanden ist. Nachteilig bei der Schienen-befestigung entsprechend der DE 35 21 673 C2 ergibt sich, daß in diesem - vormontierten - Zustand nicht sämtliche Teile der Schienenbefestigung gehalten sind, so daß einzelne Teile beim Transport verloren gehen können oder erst an der Baustelle mon-tiert werden können.

Der Erfindung liegt die Aufgabe zu Grunde eine Schienenbefestigung für Y-Stahlschwellen der bekannten Art derartig weiterzubilden, daß sämtliche Teile im vormontierten Zustand bei zurückgezogenen Spannklemmen sicher gehalten sind, ohne daß zusätzliche Bauteile oder Maßnahmen hierzu erforderlich sind.

Diese Aufgabe wird erfindungsgemäß durch die kennzeichnenen Merkmale des Anspruchs 1 gelöst. Eine vorteilhafte Weiterbildung wird in Anspruch 2 beschrieben.

Ein Ausführungsbeispiel der Erfindung ist in der Zeichnung dargestellt und wird im folgenden näher beschrieben. Es zeigen
Figur 1 die Draufsicht auf ein auf Y-Schwellen verlegtes Gleis,
Figur 2 die Einzelheit "A", die Schienenbefestigung betreffend,
Figur 3 einen Schnitt III-III durch Figur 2 und
Figur 4 einen Schnitt IV-IV durch Figur 2.

Zum Bau von Gleisen ist es bekannt Y-Stahlschwellen 1 zu verwenden. Diese Y-Stahlschwellen bestehen aus mehreren miteinander verschweißten I-Profilträgern 2. An den Befestigungspunkten zum Verbinden der Schienen 3 mit den Schwellen 1 weisen die I-Profilträger 2 in Schwellenrichtung verlaufende Spalte 4 auf. Figur 1 zeigt ein derartiges Gleis.

Die Einzelheiten der Schienenbefestigung entsprechend "A" nach Figur 1 werden in Figur 2 gezeigt. Die Figuren 3 und 4 zeigen verschiedene Schnitte durch Figur 2.

Durch den Spalt 4 erstrecken sich Schwellenschrauben 5, die in Dübel 6 eingeschraubt sind. Die Dübel 6 stützen sich von unten gegen die oberen Gurte der I-Profilträger 2 ab. Die Schwellenschrauben 5 verspannen die Schiene 3 über Federklemmen 7 mit der Schwelle. Die Federklemmen 7 liegen federnd auf dem Schienenfuß 8 auf. Auf der Schwellenoberfläche 9, d.h. auf der Oberseite der I-Profilträger 2 unterhalb der Federklemmen 7 liegen Unterlegklötze 9. Sie dienen zum einen zur elektrischen Isolation zwischen Schiene 3 und Y-Stahlschwelle 1, zum anderen aber auch zur Auflage von Federklemmen 7 mit üblicher Höhe. Damit werden keine Federklemmen 7 mit besonders angepaßte Form für eine Befestigung von Schienen 3 mit Y-Stahlschwellen 1 benötigen. Wie bereits beschrieben, sind die Enden der Y-Stahlschwellen 1 aus zwei I-Profilträgern 2 zusammengesetzt.

Diese werden an der Unterseite durch Riegel 1.1 und an der Oberseite durch Anschlagsleisten 12 vorzugsweise mittels Schweißen verbunden. Die sich über die Schwellenoberflächen 9 erstreckenden Anschlagsleisten 12 dienen auch zur Übertragung der Schienenseitenkräfte auf die Schwelle. Die Schiene 3 stützt sich seitlich mit der Kante des Schienenfußes 8 über die Unterlegklötze 10 gegen die Anschlagleisten 12 ab.

Zum Erzielen der Fahrstabilität der Schienenfahrzeuge auf dem Gleis weisen die Schienen 3 eine Neigung in Richtung zur Schienenmitte auf. Zum Erzielen dieser Neigung der Schiene 3 bei Y-Schwellen 1, die mit einer ebenen Schwellenoberfläche 9 ausgebildet sind wird eine Neigungsplatte 13 unter die Schiene gelegt. Diese Neigungsplatte 13 greift mit einem zentralen Steg 14 in den Spalt 4 der Y-Stahlschwelle 1 und ist dadurch gegen Verschieben in Schienenlängsrichtung gesichert. Zum Erzielen der vorgesehenen Dämpfung zwischen Schiene und Untergrund, insbesondere wenn die Y-Stahlschwellen 1 auf einer festen Fahrbahn liegen wird zwischen der Neigungsplatte 13 und dem Schienenfuß 8 eine Dämpfungsplatte 15 eingesetzt. Die Neigungsplatte 13 weist beidseitig seitliche nach oben gerichtete Seitenwände 16 auf, die sowohl die Dämpfungsplatte 15 als auch den Schienenfuß 8 seitlich umgreifen. Durch diese Maßnahme wird zum einen ein seitliches Auswandern der Dämpfungsplatte 15 verhindert. Zum anderen erhält durch diese Maßnahme das Gleis eine bessere Verdrehstabilität zwischen Schwelle und Schiene. Die Seitenwände 16 sind in der Mitte unterbrochen, um die Anlage der Unterlegklötze 10 seitlich am Schienenfuß 8 und die Funktion der Federklemmen 7 zu ermöglichen.

Neigungsplatte 13 und Dämpfungsplatte 15 weisen eine größere Breite als der Schienenfuß 8 auf, so daß sie den Schienenfuß 8 seitlich überragen. Die Unterlegklötze 10 sind entsprechend ausgenommen, so daß die Neigungsplatte 13 und die Dämpfungsplatte 15 übergreifende Nasen 17 in Höhe des Schienenfußes 8 entstehen. Die Dübel 6 durchgreifen nicht nur den Spalt 4 mit einem Steg 18 sondern weisen darüber hinaus einen Ansatz 19 auf, der die Schwellenoberfläche 9 überragt und in eine entsprechende Ausnehmung der Unterlegklötze 10 eingreift.

Durch diese Maßnahme sind der Unterlegklotz 10 und der Dübel 6 aneinander fixiert, so daß ein gerades Einschrauben der Schwellenschrauben 5 erreicht wird. Zur Anpassung der Auflage der Federklemmen 7 an die Neigung der Schiene 3 weisen der schieneninnenseitige und der schienenaußenseitige Unterlegklotz 10 eine unterschiedliche Höhe auf. Eine entsprechende Kennzeichnung derartiger Unterlegklötze ist üblich.

Um eine elektrische Isolierung zwischen Schiene und Schwelle zu ermöglichen sind die Dübel 6, die Unterlegklötze 10, die Neigungsplatte 13 und die Dämpfungsplatte 15 vorzugsweise auf Kunststoff hergestellt, der den entsprechenden Anforderungen gerecht wird.

Zum Montieren oder Demontieren der Schiene 3 und beim Transport der Schwellen von Herstellerwerk zur Baustelle, bei der die Schienenbefestigung bereits vormontiert ist,sind die Federklemme 7 von der Schienenmitte derartig verdreht oder zurückgezogen, daß zwischen den Nasen 17 der Unterlegklötze 10 und darüber ein freier Durchtritt vorhanden ist, durch den die Schiene ungestört von oben eingelegt bzw. nach oben herausgenommen werden kann. In dieser Stellung sind die Schwellenschrauben 5 leicht angezogen und drücken die Federklemmen 7 auf die Unterlegklötze 10. Da die Unterlegklötze 10 sowohl die Neigungsplatte 13 als auch die Dämpfungsplatte 15 mit einer Nase 17 übergreifen, können sich diese Platten nicht von der Schwellenoberfläche 9 lösen. Ein seitliches Herausschieben der Neigungsplatte 13 in Schienenlängsrichtung wird durch den in den Spalt 4 eingreifenden Steg 14 verhindert. Ein seitliches Herausschieben der Dämpfungsplatte 15, sowohl in der vormontierten Stellung, als auch im Betrieb, hervorgerufen durch Schienenlängsbewegungen, wird dadurch verhindert, daß die Dämpfungsplatte 15 an den unter der Schiene 3 liegenden Abschlußkanten mit je einem Wulst 20 ausgebildet sind, die sich um die Abschlußkanten der Neigungsplatten 13 erstrecken

Die Ausrichtung der Schienenhöhenlage kann in bekannter Weise durch Unterlegen von in der Zeichnung nicht dargestellten Höhenausgleichsplatten zwischen Schwellenoberfläche 9 und Neigungs-platte 13 und Unterlegklötze 10 erfolgen.

Dabei müssen diese Ausgleichsplatten auf Grund der erforderlichen Funktion in der Mitte geteilt sein und beidseitig eingeschoben werden. Der Steg 14 der Neigungsplatte 13 und der Ansatz 19 der Dübel 6 muß dann entsprechend hoch ausgebildet sein um die beschriebenen Funktionen zu erfüllen.

### Bezugszeichenliste

- 1: Y-Stahlschwelle
- 2: I-Profilträger
- 3: Schiene
- 4: Spalt
- 5: Schwellenschraube
- 6: Dübel
- 7: Federklemme
- 8: Schienenfuß
- 9: Schwellenoberfläche
- 10: Unterlegklotz
- 11: Riegel
- 12: Anschlagleiste
- 13: Neigungsplatte
- 14: Steg
- 15: Dämpfungsplatte
- 16: Seitenwand
- 17: Nase
- 18: Steg
- 19: Ansatz
- 20: Wulst

## Patentansprüche

1. Vorrichtung zur Befestigung von Schienen (3) auf seitliche Anschlagleisten (12) und einen in Schwellenrichtung verlaufenden Spalt (4) aufweisende Y-Stahlschwellen (1) mit beidseitig zwischen Schienenfuß (8) und Anschlagleisten (12) angeordneten Schwellenschrauben (5), die über Federklemmen (7) den Schienenfuß (8) mit der Schwelle verspannen und die Federklemmen (7) tragende Unterlegklötze (10), sowie zwischen Schiene (3) und Schwelle angeordneter unterer Neigungsplatte (13) und oberer Dämpfungsplatte (15), dadurch gekennzeichnet, daß die Neigungsplatte (13) mit einem in den Spalt (4) der Schwelle eingreifenden zentralen Steg (14) und den Schienenfuß (8) seitlich beidseitig umgreifende nach oben gerichtete Seitenwänden (16) ausgebildet ist und die Neigungsplatte (13) und die Dämpfungsplatte (15) durch jeweils eine, sich gegen den Schienenfuß (8) abstützende Nase (17) der Unterlegklötze (10) übergriffen werden.

2. Vorrichtung nach Anspruch 1, dadurch gekennzeichnet, daß die Dämpfungsplatte (15) die Neigungsplatte (13) an den unter der Schiene (3) liegenden Abschlußkanten mit einem Wulst (20) umgreift.

## Claims

1. Device for the attachment of rails (3) on lateral stop strips (12) and Y-shaped steel sleepers (1) comprising a gap (4) extending in the sleeper direction, having sleeper screws (5) disposed on both sides between the rail base (8) and the stop strips (12), which screws by means of spring clamps (7) clamp the rail base (8) to the sleeper, and support chocks (10) supporting the spring clamps (7), and having a lower inclination plate (13) and upper damping plate (15) disposed between the rail (3) and the sleeper, characterised in that the inclination plate (13) is formed with a central cross piece (14) entering the gap (4) in the sleeper and upwardly directed side walls (16) laterally surrounding the rail base (8) on both sides, and the inclination plate (13) and damping plate (15) are each engaged from above by a projection (17) of the support chocks (10), bearing against the rail base (8).

2. Device according to claim 1, characterised in that, by means of a bead (20), the damping plate (15) surrounds the inclination plate (13) at the end edges lying under the rail (3).

## Revendications

1. Dispositif pour fixer des rails (3) à des traverses en Y (1) présentant des talons (12) latéraux et un intervalle (4) s'étendant dans la direction de la traverse avec, disposés de part et d'autre entre le patin de rail (8) et les talons (12), des tire-fond (5) qui, par l'intermédiaire d'attaches élastiques (7), serrent le patin de rail (8) sur la traverse, et les tasseaux (10) supportant les attaches élastiques (7), de même qu'une plaque d'inclinaison inférieure (13) et une plaque d'amortissement supérieure (15) disposées entre le rail (3) et la traverse, caractérisé en ce que la plaque d'inclinaison (13) est réalisée avec une nervure centrale (14) en prise dans l'intervalle (4) de la traverse, et des parois latérales (16) dirigées vers le haut et coopérant latéralement de part et d'autre avec le patin de rail (8), et la plaque d'inclinaison (13) et la plaque d'amortissement (15) sont recouvertes chaque fois par un nez (17) du tasseau (10) s'appuyant contre le patin de rail (8).

2. Dispositif selon la revendication 1, caractérisé en ce que la plaque d'amortissement (15) enserre la plaque d'inclinaison (13) à ses extrémités situées en dessous du rail (3) par un bourrelet (20).
